# EUROPÄISCHE PATENTSCHRIFT

(11) **EP 0 949 366 B1**
(45) Veröffentlichungstag und Bekanntmachung des Hinweises auf die Patenterteilung: **07.05.2003**
(21) Anmeldenummer: 99106597.0
(22) Anmeldetag: 31.03.1999
(51) Int. Cl.: D01H 1/38, B65H 65/00

(54) **Vorrichtung zum Klemmen eines Unterwindefadens an der Spindel einer Ringspinnmaschine oder Ringzwirnmaschine**
Apparatus for clamping an underwound yarn wrap on the spindle of a ring spinning or ring twisting machine
Appareil pour pincer un fil de sous-renvidage sur une broche d'un métier continu à filer ou à retordre à anneau

(30) Priorität: 09.04.1998 DE 19816205; 08.03.1999 DE 19910072
(43) Veröffentlichungstag der Anmeldung: 13.10.1999
(73) Patentinhaber: Zinser Textilmaschinen GmbH, D-73058 Ebersbach/Fils (DE)
(72) Erfinder: Dinkelmann, Friedrich, 73098 Rechberghausen (DE); Mann, Peter, 73079 Süssen (DE)

(56) Entgegenhaltungen:
- EP-A- 0 142 486
- DE-A- 4 143 164
- DE-A- 4 421 143
- DE-A- 19 628 826
- FR-A- 2 686 906

## Beschreibung

Die Erfindung bezieht sich auf eine Vorrichtung zum Klemmen eines Unterwindefadens an der Spindel einer Ringspinn- oder Ringzwirnmaschine, wobei die Spindel unterhalb eines aufgesteckten Kopses einen fest auf ihr angeordneten Bund und eine auf ihr axial verschiebbare und drehbare Klemmhülse aufweist, welche zum Aufheben einer Klemmwirkverbindung mit dem Bund über eine Betätigungsvorrichtung in Berührung bringbar ist und wobei der Unterwindefaden die Spindel mit weniger als 360° umschlingt.

Sobald an Ringspinn- oder Ringzwirnmaschinen die Spule (Kops) fertiggestellt ist, wird das Bespulen durch das Abspinnen abgeschlossen, bei dem Ober-, Hinter- und Unterwindungen ausgeführt werden können. Zum Bilden von Unterwindungen wird der Faden unterhalb der Unterwindekrone in den geriffelten Bereich des Wirtels der Spindel (Unterwindebereich) unterhalb der Spulenhülse geführt. Dort wird der Faden noch in wenigen Windungen abgelegt. Erst dann wird die fertige Spule beim Doffen von der Spindel mittels selbsttätiger Spulenwechselvorrichtungen von der Spindelwelle abgezogen, wobei der Faden zwischen Unterwindung und Kops reißt. Der Faden läuft allerdings nach wie vor vom Wirtel über den Ringläufer zum Streckwerk.

Beim anschließenden Anspinnen wird dann die Ringbank wieder angehoben, so daß der Faden wieder über die Unterwindekrone geführt wird und beim folgenden Hauptspinnen auf der neuen Spulenhülse aufgewunden werden kann.

Die Unterwindungen verbleiben dabei auf dem Wirtel der Spindel und müssen von Zeit zu Zeit entfernt werden. Das Entfernen kann während des Hauptspinnens sowohl manuell mittels eines betätigbaren Trennvorgangs (DE 29 31 209 C2) als auch automatisiert mittels eines Reinigungselements (G 91 11 455.1) erfolgen.

Obwohl die während des Entfernens der Unterwindungen entstehenden Fadenreste durch entsprechende Absaug- und Sammeleinrichtungen beseitigt werden können, entsteht Faserflug in der Spinnerei. Da dieser den Spinnprozeß beeinträchtigen kann, ist er unerwünscht und sollte erst gar nicht entstehen. Darüber hinaus sind Absaug- und Sammeleinrichtungen für den Faserflug mit erhöhten Investitionen verbunden. Auch die Vorrichtungen zum Entfernen der Unterwindungen verursachen erhebliche Kosten.

In den letzten Jahren wurden Vorrichtungen und Verfahren entwickelt, mittels deren das Anbringen von Unterwindungen der oben beschriebenen Art entbehrlich werden sollte.

Zum Stand der Technik zählt eine Vorrichtung mit einem aufweitbaren Klemmkörper, der durch die auf ihn bei umlaufender Spindel wirkende Zentrifugalkraft nach unten verschoben wird (EP 0 292 856 A1). Dadurch öffnet sich ein Klemmspalt, der beim Abspinnen den Faden in teilweiser Umschlingung geklemmt hatte und ihn nunmehr freigibt. Um den Klemmkörper während des Abspinnens in seine Klemmstellung zurückzustellen, ist er gemäß einer weiteren, bekannten Konstruktion (EP 0 358 032 A1) mit einem Rückstellelement in Form einer Ringfeder versehen.

Eine Vorrichtung zum Handhaben des Fadens in einer Ringspinnmaschine sowie ein entsprechendes Verfahren hierfür (EP 0 462 467 B1) benutzt als Betätigungselement für eine axial verschiebbare Festlegehülse, die sich zwischen einer Arbeits- und einer Offenstellung bewegen kann, die Ringbank. Auf die Festlegehülse wirkt darüber hinaus ein auf sie drückendes Rückstellelement, beispielsweise eine Feder, das parallel zur Längsachse der Spindelwelle wirkt.

In einer anderen bekannten Konstruktion zum Betätigen einer Festlegehülse für eine Ringspinn- bzw. Zwirnmaschine (EP 0 587 526 A1) wirkt ein Betätigungsorgan zum unabhängigen Steuern der Festlegehülse mit dieser zusammen und ist hierzu über eine Kulissensteuerung betätigbar. Dadurch kann die Festlegehülse unabhängig von den Parametern eines Spinnprogramms, insbesondere von der Spindeldrehzahl, aber abgestimmt auf das Spinnprogramm, betätigt werden. Durch das Betätigungsorgan kann die Festlegehülse aus einer Schließstellung in eine Offenstellung mit Freigabe des Unterwindefadens gebracht werden. Ein Rückstellorgan in Form einer Spiralfeder bringt die Festlegehülse wieder in ihre Schließstellung.

Bei einer anderen Vorrichtung zum Klemmen eines Unterwindefadens an der Spindel einer Ringspinn- oder Zwirnmaschine (EP 0 775 769 A1) hat die Spindel unterhalb einer aufgesteckten Spinnspule einen fest mit ihr verbundenen Bund und eine mittels einer Betätigungsvorrichtung axial auf der Spindel verschiebbare, mit dem Bund in Klemmwirkverbindung bringbare Klemmhülse, wobei der Unterwindefaden die Spindel mit weniger als 360° umschlingt. Die mit mindestens einem Betätigungselement versehene Betätigungsvorrichtung ist feststehend an der Maschine angeordnet; das Betätigungselement ist nur zum Betätigen mit der Klemmhülse in Berührung bringbar; darüber hinaus ist eine Einrichtung vorgesehen, durch welche die Klemmhülse unabhängig vom Einwirken der Betätigungsvorrichtung in der Klemmstellung gehalten wird.

Eine andere bekannte Konstruktion (DE 196 28 826 A1) verwendet eine Klemmvorrichtung für Fäden an einer Spindel für eine Spinn- oder Zwirnmaschine. Diese Vorrichtung weist ein feststehendes Klemmelement sowie ein axial verschiebbares, gegen das feststehende Klemmelement preßbares Klemmelement auf. Das verschiebbare Klemmelement ist mit einer konischen Innenfläche ausgestattet, mit welcher mindestens ein unabhängig von dem verschiebbaren Klemmelement beweglicher Fliehkörper in Eingriff steht.

Der vorliegenden Erfindung liegt die Aufgabe zugrunde, eine Vorrichtung zu schaffen, die gegenüber dem bekannten Stand der Technik auf einfachere Weise gewährleistet, daß der Faden während des Abspinnens mit einer Spindel- bzw. Wirtelumwindung von weniger als 360° geklemmt und nach dem Doffen im nachfolgenden Spinnen freigegeben wird.

Diese Aufgabe wird erfindungsgemäß dadurch gelöst, daß miteinander korrespondierende Stirnflächen des Bundes und der durch mindestens ein Federelement beaufschlagten Klemmhülse zumindest über einen Teilbereich des Umfangs und/oder des Querschnitts eine wellenförmige Kontur aufweisen. Durch diese wellenförmige Kontur ergibt sich ein gutes Klemmen des Unterwindefadens während des Abspinnens, wobei andererseits gewährleistet wird, daß der Unterwindefaden beim Aufheben der Klemmwirkung sicher freigegeben wird.

Die wellenförmige Kontur umfaßt mindestens einen Kurvenbereich; vorzugsweise sind jedoch mehrere Kurvenbereiche vorgesehen, wobei die wellenförmige Kontur auch auf zwei Ebenen ausgeführt sein kann und die innere Ebene dabei höher oder niedriger ausgebildet ist.

In weiterer Ausgestaltung der Erfindung kann die axial verschiebbare Klemmhülse durch eine Betätigungsvorrichtung bewegbar sein. Diese kann beispielsweise als Schwenkhebel, als Nockenwelle oder als ortsfeste Kulissensteuerung ausgeführt sein.

In weiterer Ausgestaltung der Erfindung kann die Betätigungsvorrichtung entlang der Reihe der Spindeln bewegbar ausgebildet sein, fremdangetrieben beispielsweise durch ein Zugmittel, ein Reinigungsaggregat (z. B. Wanderbläser) oder durch einen separaten Wagen, oder selbstgetrieben beispielsweise durch einen akkumulatorgespeisten oder über eine Stromschiene netzgespeisten Elektromotor. Möglich ist natürlich auch manuelles Betreiben, bspw. Schieben oder Ziehen des Betätigungselements.

Eine Kombination der Betätigungsvorrichtung mit einem Reinigungsaggregat wie bspw. einem Wanderbläser ist insbesondere dann von Vorteil, wenn dieses Reinigungsaggregat auch eine Saugeinrichtung umfaßt, mittels deren der freigegebene Unterwindefaden abgesaugt werden kann.

Vorteilhafte Weiterbildungen ergeben sich aus den weiteren Unteransprüchen.

Die Erfindung wird nachfolgend anhand von in der Zeichnung dargestellten Ausführungsbeispielen näher beschrieben. In der Zeichnung zeigen:
- Fig. 1: eine Seitenansicht einer Textilspindel, teils geschnitten;
- Fig. 2a: einen Längsschnitt durch die erfindungsgemäße Vorrichtung in Klemmstellung und durch eine Betätigungsvorrichtung;
- Fig. 2b: einen Längsschnitt der Ausführungsform nach Fig. 2a in Freigabestellung;
- Fig. 3a: einen Längsschnitt durch eine andere Ausführungsform der Erfindung in Klemmstellung und durch eine Betätigungsvorrichtung;
- Fig. 3b: einen Längsschnitt analog der Ausführungsform nach Fig. 3a in Freigabestellung;
- Fig. 4: eine Abwicklung der wellenförmigen Kontur;
- Fig. 5: eine Seitenansicht der erfindungsgemäßen Klemmvorrichtung;
- Fig. 6a: ebenfalls einen Längsschnitt durch eine weitere Ausführungsform der Erfindung in Klemmstellung und durch eine Betätigungsvorrichtung;
- Fig. 6b: einen Längsschnitt analog der Ausführungsform nach Fig. 6a in Freigabestellung;
- Fig. 6c: eine vergrößerte Darstellung des Bereichs A in Fig. 6a;
- Fig. 7: eine Variante der Vorrichtung im Längsschnitt;
- Fig. 8a: eine Draufsicht auf eine Betätigungsvorrichtung in Klemmstellung;
- Fig. 8b: eine Draufsicht auf die Ausführungsform nach Fig. 8a in Freigabestellung;
- Fig. 9a: eine Draufsicht auf eine andere Ausführungsmöglichkeit der Erfindung in Klemmstellung;
- Fig. 9b: eine Draufsicht auf die Ausführungsform nach Fig. 9a in Freigabestellung;
- Fig. 10: eine Draufsicht auf eine angetriebene Betätigungsvorrichtung;
- Fig. 11: eine Draufsicht auf eine selbstgetriebene Betätigungsvorrichtung;
- Fig. 12: eine Ansicht einer Ringspinnmaschine in schematischer Darstellung der erfindungsgemäßen Betätigungsvorrichtung und
- Fig. 13: eine Ausführungsmöglichkeit eines Zugmittels schematisch in Ansicht.

In Fig. 1 ist eine Seitenansicht des umlaufenden Teils einer Textilspindel 1 mit Hülsenaufnahme, Topfmesser 18 sowie Wirtel mit Lauffläche für einen Tangentialriemen und Fußlager, teils geschnitten dargestellt. Gemäß den Fig. 2a und 2b weist die Spindel 1 unterhalb des Topfmessers 18 einen fest an ihr angeordneten Bund 2 und darunter eine von einer Feder 5 beaufschlagte, an der Spindel axial verschiebbar und drehbar gelagerte Klemmhülse 3 auf. Diese Klemmhülse 3 ist durch eine Betätigungsvorrichtung 4 beaufschlagbar, welche z. B. aus einem Steg 23 besteht, der auf einer horizontalen, drehbaren Welle 22 befestigt ist.

In den Ausführungsformen der Figuren 2a, 2b und 3a, 3b weisen die einander zugekehrten Stirnflächen 10 und 20 des Bundes 2 und der Klemmhülse 3 eine in Fig. 5 näher dargestellte wellenförmige, sich zum Rand hin erweiternde Kontur W auf. Die wellenförmige Kontur W kann sich auch nur über einen Teilbereich der Stirnflächen in Umfangsrichtung und/oder im Durchmesser erstrecken.

Beim Abspinnen werden die Lieferung des Streckwerkes der Spinnmaschine, die Bewegung der Ringbank und die Spindeldrehung so aufeinander abgestimmt, daß ein in Fig. 2b schematisch dargestellter Unterwindefaden 15 die Spindel 1 mit weniger als 360° umschlingt. Er legt sich dabei in den sich nach innen verengenden Schlitz zwischen dem Bund 2 und der Klemmhülse 3 ein und wird dort beim Kopswechsel gehalten.

Wenn nach Wiederanlaufen der Spinnmaschine nach einem Kopswechsel bei laufender Spindel 1 die Welle 22 gemäß Fig. 2a in Pfeilrichtung I gedreht wird, wird die Klemmhülse 3 aus ihrer Rotation heraus in Stillstand versetzt oder zumindest gegenüber der Spindel abgebremst. Dabei wird sie durch das Übereinander-Laufen der Konturen W gegen Wirkung der Feder 5 aus der Klemmstellung nach Fig. 2a in die in Fig. 2b dargestellte Freigabestellung nach unten bewegt. Dadurch wird die Klemmung des Unterwindefadens 15 aufgehoben und er kann sich aufgrund der auf ihn wirkenden Zentrifugalkräfte von der Textilspindel 1 lösen und weggetragen werden.

In der Ausführungsform der Fig. 3a und 3b weist die Betätigungsvorrichtung 4 einen auf der Welle 22' angeordneten Nocken 23' auf. Fig. 3a zeigt wieder die Klemmstellung, d. h. die Stirnflächen 10 und 20 des Bundes 2 und der Klemmhülse 3, wie bereits oben ausgeführt, liegen in Wirkstellung. Wird nun nach Fig. 3b über die Welle 22' der Nocken 23' im Gegenuhrzeigersinn gedreht, so bewegt sich die axial verschiebbare Klemmhülse 3 gegen Wirkung der Feder 5 nach unten und drückt die Klemmhülse 3 vom Bund 2 weg und löst dadurch die Wirkverbindung zwischen den beiden Stirnflächen 10 und 20.

Das gleichzeitige Abbremsen oder Stillsetzen aller auf den Spindeln gelagerter Klemmhülsen 3 einer Spinnmaschine belastet deren Antrieb erheblich. Um dies zu vermeiden, können die den einzelnen Spindeln zugeordneten Betätigungselemente 23 bzw. 23' gestuft im Winkel gegeneinander versetzt sein, so daß das Abbremsen oder Stillsetzen nacheinander erfolgt.

In Fig. 4 ist in Form einer Abwicklung die wellenförmige Kontur W dargestellt. Hierbei weisen gemäß Fig. 5 sowohl der Bund 2 als auch die axial bewegliche Klemmhülse 3 diese wellenförmige Kontur W auf.

Bei der Ausführungsform nach Fig. 6a bis 6c sind die wellenförmigen Konturen W' in Ringen 12 bzw. 13 angeordnet, die den korrespondierenden Stirnflächen 10 und 20 des Bundes 2 und der Klemmhülse 3 an deren innerem Umfang zugeordnet sind. Die mit dem Faden in Berührung kommenden Bereiche der Stirnflächen 10 und 20 weisen in diesem Falle keine wellenförmigen Konturen W auf, sondern sind nur ballig ausgeführt.

Fig. 6a zeigt die erfindungsgemäße Vorrichtung in Klemmstellung: Hier greift die wellenförmige Kontur W' des Ringes 12 in die wellenförmige Kontur W' des Ringes 13, Bund 2 und Klemmhülse 3 liegen aneinander und bilden den - in diesem Falle ebenen - Schlitz, in den sich der Unterwindefaden 15, wie in Fig. 6c in vergrößertem Ausschnitt gezeigt, einlegt. Wird nun über die Betätigungsvorrichtung 4 die Klemmhülse 3 nach Fig. 6b bremsend oder nach unten drückend beaufschlagt, werden Bund 2 und Klemmhülse 3 durch die Konturen W' ihrer Ringe 12 bzw. 13 auseinandergedrückt und der Unterwindefaden 15 wird freigegeben.

Es versteht sich, daß in kinematischer Umkehr der bisher beschriebenen Ausführungsformen der feste Bund 2' auch unten und die axial verschiebbare Klemmhülse 3' gemäß Fig. 7 über diesem angeordnet sein kann. Das Betätigungselement 23' kann hier ebenfalls die Klemmhülse 3' abbremsen oder - wie in der Zeichnung angedeutet - nach oben drücken, um den Eingriff der Konturen zu lösen.

Nach Fig. 8a und Fig. 8b umfaßt die Betätigungsvorrichtung 4 eine horizontale Stange 22", die über ein Antriebsaggregat 25 so längsverschiebbar ist, daß die an ihnen angeordneten Betätigungselemente 24, beispielsweise ein Steg mit abriebfestem Belag, den Außenumfang der Klemmhülse 3 nach Fig. 8a freigibt (Klemmstellung) bzw. nach Fig. 8b beaufschlagt (Freigabestellung).

Bei der Ausführungsform nach Fig. 9a und 9b wird ebenfalls eine horizontale Stange 22" verwendet, die mit Hilfe von Antriebsaggregaten 25 gegen die Spindeln 1 bewegbar ist. Nach Fig. 9a sind die Klemmhülsen 3 freigegeben, wohingegen nach Fig. 9b die Betätigungselemente 24 der Betätigungsvorrichtung 4 die Außenumfänge der Klemmhülsen 3 beaufschlagen.

Fig. 10 zeigt eine schematische Draufsicht auf eine Betätigungsvorrichtung 4 mit einer entlang der Reihe der Spindeln bewegbaren Betätigungseinheit 26. Diese kann ebenfalls einen Steg mit abriebfestem Belag aufweisen und wird über ein Zugmittel 25' in Pfeilrichtung bewegt, wobei sie nacheinander den jeweiligen Umfang der Klemmhülsen 3 zum Freigeben des Fadens beaufschlagt. Ersichtlich werden hier die Spindeln 1 nacheinander betätigt.

Nach Fig. 11 besteht auch die Möglichkeit, daß die Betätigungsvorrichtung 4 als selbstfahrende Einheit 26' ausgebildet ist, beispielsweise mit Akkumulatoren-Antrieb, die auf einer Schiene 40 geführt ist, oder als Elektromotoren-Antrieb mit Stromschiene.

Gemäß Fig. 12 ist die Betätigungseinheit 26, welche Teil der Betätigungsvorrichtung 4 ist, mit einem Zugmittel 25' verbunden, welches als umlaufender Bandantrieb ausgebildet ist. Wie aus Fig. 13 erkennbar, umläuft das Zugmittel 25', d. h. der Bandantrieb, zumindest teilweise eine Antriebsrolle 30, die mit einem Antriebsmotor 35 verbunden ist, sowie Umlenkrollen 31, 32, 33 und 34. Die Betätigungseinheit 26 ist mit einem der Trume des Zugmittels 25' verbunden und wird bei dessen Umlauf mitgenommen. Es versteht sich, daß das Zugmittel 25' so vor- und zurücklaufend gesteuert ist, daß die Betätigungseinheit 26 zwischen den Umlenkrollen 32 und 33 an der Spindelreihe vor und zurück läuft.

## Patentansprüche

1. Vorrichtung zum Klemmen eines Unterwindefadens an der Spindel (1) einer Ringspinn- oder Ringzwirnmaschine, wobei die Spindel unterhalb eines aufgesteckten Kopses einen an ihr befestigten Bund (2) und eine axial an ihr verschiebbare Klemmhülse (3) aufweist, welche zum Aufheben einer Klemmwirkverbindung zwischen Bund (2) und Klemmhülse mit einer Betätigungsvorrichtung (4) in Berührung bringbar ist und wobei der Unterwindefaden die Spindel mit weniger als 360° umschlingt **dadurch gekennzeichnet, daß** miteinander korrespondierende Stirnflächen (10, 20) des Bundes und der durch mindestens ein Federelement (5) gegen den Bund (2) drückbaren und auf der Spindel drehbar gelagerten Klemmhülse (3) zumindest über einen Teilbereich in Richtung des Umfangs und/oder des Durchmessers aufeinander abgestimmte und ineinandergreifende wellenförmige Kontur (W) aufweisen und daß die Betätigungsvorrichtung (4) zumindest zum Abbremsen der Klemmhülse (3) gegenüber dem Bund (2) der Spindel eingerichtet ist.

2. Vorrichtung nach Anspruch 1, **dadurch gekennzeichnet, daß** sich die wellenförmige Kontur (W) über den gesamten Umfang und/oder über den gesamten Durchmesser der Stirnflächen (10, 20) des Bundes (2) und der Klemmhülse (3) erstreckt.

3. Vorrichtung nach Anspruch 1 oder 2, **dadurch gekennzeichnet, daß** die Stirnflächen (10, 20) des Bundes (2) und der Klemmhülse (3) im Querschnitt konvex/konkav gegeneinander gewölbt sind.

4. Vorrichtung nach Anspruch 1 oder 2, **dadurch gekennzeichnet, daß** jede der korrespondierenden Stirnflächen (10, 20) des Bundes (2) und der Klemmhülse (3) einen inneren Ring (12, 13) aufweist, dessen Stirnfläche zumindest über einen Teilbereich ihres Umfangs mit der wellenförmigen Kontur (W) versehen ist.

5. Vorrichtung nach einem oder mehreren der vorhergehenden Ansprüche, **dadurch gekennzeichnet, daß** die die Klemmwirkverbindung zwischen dem Bund (2) und der Klemmhülse (3) auflösende Betätigungsvorrichtung (4) jeweils ein gegen die Klemmhülse (3) bewegbares Betätigungselement (23, 23'; 24; 26, 26') aufweist.

6. Vorrichtung nach Anspruch 5, **dadurch gekennzeichnet, daß** alle Betätigungselemente (23, 23') gemeinsam um eine horizontale Achse (22, 22') schwenkbar sind.

7. Vorrichtung nach Anspruch 5, **dadurch gekennzeichnet, daß** alle Betätigungselemente (24) gemeinsam entlang der Reihe der Spindeln (1) verschiebbar sind.

8. Vorrichtung nach Anspruch 6 oder 7, **dadurch gekennzeichnet, daß** die Betätigungselemente (23, 23') im Winkel bzw. in Betätigungsrichtung der Betätigungsvorrichtung (4) gegeneinander versetzt sind.

9. Vorrichtung nach Anspruch 5, **dadurch gekennzeichnet, daß** alle Betätigungsvorrichtungen (24) gemeinsam auf die Spindeln (1) zu verschiebbar sind.

10. Vorrichtung nach einem oder mehreren der vorhergehenden Ansprüche 1 bis 5, **dadurch gekennzeichnet, daß** die Betätigungsvorrichtung (4) ein entlang der Spindeln (1) bewegbares Betätigungselement (26) aufweist.

11. Vorrichtung nach Anspruch 10, **dadurch gekennzeichnet, daß** das Betätigungselement (24) mit einem entlang der Spindeln (1) verlaufenden Antriebsmittel verbunden ist.

12. Vorrichtung nach Anspruch 11, **dadurch gekennzeichnet, daß** das Antriebsmittel als umlaufender Bandantrieb (25') ausgebildet ist.

13. Vorrichtung nach Anspruch 10, **dadurch gekennzeichnet, daß** das Betätigungselement als einen eigenen Vorschubantrieb aufweisende Einheit (26') ausgebildet ist.

14. Vorrichtung nach einem oder mehreren der vorhergehenden Ansprüche 1 bis 4, **dadurch gekennzeichnet, daß** die Betätigungsvorrichtung (4) an einem an der Ringspinn- und/ oder -zwirnmaschine entlang fahrenden Reinigungsaggregat (26) angebracht ist.

15. Vorrichtung nach Anspruch 14, **dadurch gekennzeichnet, daß** an dem Reinigungsaggregat (26) mindestens eine Abblasdüse und/oder mindestens eine Absaugdüse für den abzulösenden bzw. abgelösten Unterwindefaden angebracht ist.

## Claims

1. Device for clamping an underwinding thread to the spindle (1) of a ring-spinning or ring-twisting machine, the spindle having, below a slipped-on cop, a collar (2) fastened to the said spindle and a clamping sleeve (3) which is axially displaceable on the latter and which, to cancel a clamping-action connection between the collar (2) and the clamping sleeve, can be brought into contact with an actuating device (4), and the underwinding thread looping around the spindle by less than 360°, **characterized in that** mutually corresponding end faces (10, 20) of the collar and of the clamping sleeve (3), which is capable of being pressed against the collar (2) by at least one spring element (5) and is rotatably mounted on the spindle, have, at least over a part-region, in the direction of the circumference and/or of the diameter, wavy contours (W) which are co-ordinated with one another and engage one in the other, and **in that** the actuating device (4) is set up at least for breaking the clamping sleeve (3) with respect to the collar (2) of the spindle.

2. Device according to Claim 1, **characterized in that** the wavy contour (W) extends over the entire circumference and/or over the entire diameter of the end faces (10, 20) of the collar (2) and of the clamping sleeve (3).

3. Device according to Claim 1 or 2, **characterized in that** the end faces (10, 20) of the collar (2) and of the clamping sleeve (3) are convexly/concavely curved in relation to one another in cross section.

4. Device according to Claim 1 or 2, **characterized in that** each of the corresponding end faces (10, 20) of the collar (2) and of the clamping sleeve (3) has an inner ring (12, 13), the end face of which is provided with a wavy contour (W) at least over a part-region of its circumference.

5. Device according to one or more of the preceding claims, **characterized in that** the actuating device (4) cancelling the clamping-action connection between the collar (2) and the clamping sleeve (3) has in each case an actuating element (23, 23'; 24; 26, 26') capable of being moved towards the clamping sleeve (3).

6. Device according to Claim 5, **characterized in that** all the actuating elements (23, 23') are pivotable jointly about a horizontal axis (22, 22').

7. Device according to Claim 5, **characterized in that** all the actuating elements (24) are displaceable jointly along the row of spindles (1).

8. Device according to Claim 6 or 7, **characterized in that** the actuating elements (23, 23') are offset in relation to one another at an angle or in the actuating direction of the actuating device (4).

9. Device according to Claim 5, **characterized in that** all the actuating elements (24) are displaceable jointly towards the spindles (1).

10. Device according to one or more of the preceding claims 1 to 5, **characterized in that** the actuating device (4) has an actuating element (26) capable of being moved along the spindles (1).

11. Device according to Claim 10, **characterized in that** the actuating element (24) is connected to a drive means running along the spindles (1).

12. Device according to Claim 11, **characterized in that** the drive means is designed as a rotating belt drive (25').

13. Device according to Claim 10, **characterized in that** the actuating element is designed as a unit (26') having its own advancing drive.

14. Device according to one or more of the preceding claims 1 to 4, **characterized in that** the actuating device (4) is mounted on a cleaning assembly (26) travelling along the ring-spinning and/or ring-twisting machine.

15. Device according to Claim 14, **characterized in that** at least one blow-off nozzle and/or at least one suck-off nozzle for the unwinding thread to be detached or the detached unwinding thread is mounted on the cleaning assembly (26).

## Revendications

1. Appareil pour serrer un fil de sous-renvidage sur la broche (1) d'un métier à filer à anneau ou d'un métier à retordre à anneau, la broche présentant, en dessous d'une canette enfoncée, un épaulement (2) fixé sur elle et une douille de serrage (3) déplaçable axialement sur elle, laquelle peut être mise en contact avec un dispositif de commande (4) pour interrompre une liaison coopérante de serrage entre l'épaulement (2) et la douille de serrage et le fil de sous-renvidage entourant la broche de moins de 360°, **caractérisé en ce que** les faces frontales (10, 20) correspondantes de l'épaulement et de la douille de serrage (3) pouvant être pressée par au moins un élément à ressort (5) contre l'épaulement (2) et montée à rotation sur la broche, présentent au moins sur une région partielle dans la direction de la périphérie et/ou du diamètre un contour (W) de forme ondulée respectif adapté l'un à l'autre et venant en prise l'un dans l'autre et **en ce que** le dispositif de commande (4) est prévu au moins pour freiner la douille de serrage (3) par rapport à l'épaulement (2) de la broche.

2. Appareil selon la revendication 1, **caractérisé en ce que** le contour (W) de forme ondulée s'étend sur toute la périphérie et/ou sur tout le diamètre des faces frontales (10, 20) de l'épaulement (2) et de la douille de serrage (3).

3. Appareil selon la revendication 1 ou 2, **caractérisé en ce que** les faces frontales (10, 20) de l'épaulement (2) et de la douille de serrage (3) sont courbées l'une par rapport à l'autre de manière convexe/concave en section transversale.

4. Appareil selon la revendication 1 ou 2, **caractérisé en ce que** chacune des faces frontales correspondantes (10, 20) de l'épaulement (2) et de la douille de serrage (3) présente une bague interne (12, 13) dont la face frontale est pourvue au moins sur une région partielle de sa périphérie, du contour (W) de forme ondulée.

5. Appareil selon l'une ou plusieurs des revendications précédentes, **caractérisé en ce que** le dispositif de commande (4) déclenchant la liaison coopérante de serrage entre l'épaulement (2) et la douille de serrage (3) présente à chaque fois un élément de commande (23, 23' ; 24 ; 26, 26') déplaçable contre la douille de serrage (3).

6. Appareil selon la revendication 5, **caractérisé en ce que** tous les éléments de commande (23, 23') peuvent pivoter ensemble autour d'un axe horizontal (22, 22').

7. Appareil selon la revendication 5, **caractérisé en ce que** tous les éléments de commande (24) peuvent être déplacés ensemble le long de la rangée des broches (1).

8. Appareil selon la revendication 6 ou 7, **caractérisé en ce que** les éléments de commande (23, 23') sont décalés les uns des autres suivant un angle ou dans la direction de commande du dispositif de commande (4).

9. Appareil selon la revendication 5, **caractérisé en ce que** tous les dispositifs de commande (24) peuvent être déplacés ensemble sur les broches (1).

10. Appareil selon l'une ou plusieurs des revendications précédentes 1 à 5, **caractérisé en ce que** le dispositif de commande (4) présente un élément de commande (26) déplaçable le long des broches (1).

11. Appareil selon la revendication 10, **caractérisé en ce que** l'élément de commande (24) est connecté à un moyen d'entraînement s'étendant le long des broches (1).

12. Appareil selon la revendication 11, **caractérisé en ce que** le moyen d'entraînement est réalisé sous forme d'entraînement à bande rotatif (25').

13. Appareil selon la revendication 10, **caractérisé en ce que** l'élément de commande est réalisé sous la forme d'une unité (26') présentant un entraînement d'avance propre.

14. Appareil selon l'une ou plusieurs des revendications précédentes 1 à 4, **caractérisé en ce que** le dispositif de commande (4) est monté sur une unité de nettoyage (26) se déplaçant le long du métier à filer à anneau ou d'un métier à retordre à anneau.

15. Appareil selon la revendication 14, **caractérisé en ce qu'**au moins une buse de soufflage et/ou au moins une buse d'aspiration sont montées sur l'unité de nettoyage pour le fil de sous-renvidage à détacher ou détaché.
